# EUROPÄISCHE PATENTSCHRIFT

(11) **EP 0 586 926 B1**
(45) Veröffentlichungstag und Bekanntmachung des Hinweises auf die Patenterteilung: **27.11.1996**
(21) Anmeldenummer: 93113049.6
(22) Anmeldetag: 14.08.1993
(51) Int. Cl.: B41F 13/64, B41F 13/66, B65H 45/30

(54) **Vorrichtung zum Schneiden und Heften von mehrlagigen Druckprodukten in Falzapparaten**
Device for cutting and stapling multi-layered printed products in folding machines
Dispositif pour couper et agrafer des produits imprimés à plusieurs couches dans des appareils de pliage

(30) Priorität: 22.08.1992 DE 4227930
(43) Veröffentlichungstag der Anmeldung: 16.03.1994
(73) Patentinhaber: KOENIG & BAUER-ALBERT AKTIENGESELLSCHAFT, 97080 Würzburg (DE)
(72) Erfinder: Melchior, Wolfgang, D-67258 Hessheim (DE)

(56) Entgegenhaltungen:
- EP-A- 0 005 767
- EP-A- 0 515 945
- DE-A- 2 932 757

## Beschreibung

Die Erfindung betrifft eine Vorrichtung zum Schneiden und Heften von mehrlagigen Druckprodukten in Falzapparaten entsprechend dem Oberbegriff des Patentanspruches 1.

Entsprechend der DE 29 32 757 C2 ist eine Heftvorrichtung für Druckmaschinen bekannt, welche mit einem Schneidzylinder kombiniert ist; nachfolgend insgesamt als Heftzylinder bezeichnet.
Innerhalb des Heftzylinders sind Gelenkvierecke mit Greifeinrichtungen angeordnet, die aus der Peripherie des Heftzylinders heraustreten, um die von einer Schneidvorrichtung zuvor mit einer gewünschten Länge abgeschnittenen Drahtstücke zu übernehmen. Im Verlaufe der weiteren Drehbewegung des Heftzylinders führt eine als Patrize wirkende Zunge eine schnelle Abwärtsbewegung in Richtung Zylinderinneres aus, wobei als Matrize eine Platte dient. Die so gebildeten Heftklammern werden nach erfolgter Weiterbewegung zur Peripherie des Heftzylinders gebracht, durch das Produkt gedrückt und gegen den Sammelzylinder als Widerlager geschlossen.

Nachteilig an dieser Vorrichtung ist, daß zum Entnehmen der Drahtstücke aus der Drahtschneideeinrichtung, Zungen oder Greifer vom Heftzylinder aus betätigt werden müssen, die außerhalb der Peripherie des Heftzylinders wirksam werden, da zwischen Drahtzuführteinrichtung und Klammerbildner ein Abstand gegeben sein muß für den Hüllkreis der ebenfalls umlaufenden Messer. Durch die dabei auftretenden Zentrifugalkräfte der Greifereinrichtungen kann mit dem Heftzylinder nur eine begrenzte Drehzahl gefahren werden.

Der Erfindung liegt die Aufgabe zugrunde, eine rotierende Vorrichtung zum Schneiden und Heften von mehrlagigen Druckprodukten zu schaffen, bei welcher die Matrize der Schneidvorrichtung starr angeordnet ist.

Diese Aufgabe wird erfindungsgemäß durch die Merkmale des kennzeichnenden Teils der Patentansprüche 1 und 6 gelöst.

Bei der Benutzung der Erfindung entstehen folgende Vorteile. Durch die erfindungsgemäße Vorrichtung ist gesichert, daß keine Teile des Heftzylinders an der Peripherie desselben austreten und trotzdem feststehende Messer am Umfang des Heftzylinders angeordnet sind und mit dem Zylinder umlaufen, ohne daß die Messer Berührung haben mit den Drahtzuführungseinrichtungen.

Die Erfindung soll nachstehend an einem Ausführungsbeispiel näher erläutert werden. In den zugehörigen Zeichnungen zeigen
- Fig. 1: eine Vorderansicht einer erfindungsgemäßen Vorrichtung, teilweise im Schnitt,
- Fig. 2: den Schnitt II - II nach Fig. 1.

In Seitengestellen 1; 2 ist mittels Lager 3; 4 eine Welle 6 unmittelbar gelagert, auf welcher ein quaderförmiger Grundkörper 7 so befestigt ist, daß die Welle 6 rotationssymetrisch den Grundkörper 7 in Längsrichtung aufnimmt. Die Welle 6 mit dem Grundkörper 7 kann einstückig ausgebildet sein. In achsparalleler Richtung sind an den Außenflächen des Grundkörpers 7 Messerbalken 8; 9 aufgenommen, welche Messer 11; 12 tragen, deren Schneidkanten 13; 14 einen Hüllkreis 16 beschreiben mit einem Durchmesser a, welcher durch eine Roationsachse 17 der Welle 6 verläuft. Der Antrieb des Grundkörpers 7 mit dem Messerbalken 8; 9 erfolgt außerhalb des Maschinengestells und jenseits des Seitengestells 1 über ein Zahnrad 18, welches mit dem Antrieb eines Punktur- und Falzmesserzylinders 19 in Verbindung steht. An Stelle von Punkturen können auch Greifer eingesetzt werden. An den inneren Seitengestellen 1; 2 des Maschinengestells sind mittels angedeuteter Schrauben 21 rohrförmige Lagerhalter 22; 23 befestigt, in welchen über Lager 24; 26, vorzugsweise als Dünnringlager ausgeführte Schrägnadellager, hohlzylinderförmige Tragkörper 27; 28 aufgenommen werden. Die Tragkörper 27; 28 sind über zwei sich in achsparalleler Richtung erstreckende und rotationssymetrisch angeordnete, sich gegenüberliegende Tragprofile 29; 30 miteinander verbunden. An dem Tragprofil 29 sind bekannte Heftköpfe 32; 33 und an dem Tragprofil 30 sind ebenfalls bekannte Heftköpfe 34; 35 zum Bilden von Drahtklammern 36; 37 angebracht. Die Einrichtung zum Heften ist in den Seitengestellen 1; 2 gelagert. Die Heftköpfe 32 und 33 arbeiten jeweils mit gestellfesten und jeweils separat angeordneten Drahtzuführungseinrichtungen für Heftdraht zusammen, von denen jedoch nur eine Drahtzuführeinrichtung 38 in Fig. 2 dargestellt ist. Der Antrieb der durch die Tragprofile 29; 30 verbundenen Tragkörper 27; 28 erfolgt über ein Zahnrad 39, welches mittels Schrauben 21 an einer freien Stirnseite des Tragköpers 27 und außerhalb des Lagerhalters 22 angebracht ist. Der Antrieb des Zahnrades 39 erfolgt über einen Antrieb des nichtdargestellten Falzmesserrades.

Die Lagerhalter 22; 23 sind so an den Seitengestellen 1; 2 des Maschinengestells angebracht, daß eine Rotationsachse 41 der die Hefteinrichtungen 32 bis 35 tragenden Tragprofile 29; 30 in einem Abstand b zur Rotationsachse 17 der Welle 6 angeordnet ist. Der Durchmesser c eines Hüllkreises 42, den die Heftköpfe 32 bis 35 beim Umlaufen beschreiben, reicht bis an die noch darzustellende Organe der Drahtzuführeinrichtungen 38 heran.

Der Antrieb der Schneid- und Heftvorrichtung über die Zahnräder 18; 39 erfolgt in der Art, daß die Heftköpfe 32 bis 35 sowie die Schneidkanten 13; 14 der sich über die gesamte Bahnbreite d erstreckenden Messer 11; 12 stets auf dasselbe auf dem Punktur- und Falzmesserzylinder 19 befindliche Gegenlager treffen.
In Fig. 2 ist die Schneidestellung eines in Pfeilrichtung E einlaufenden, jedoch nichtdargestellten Produktes zwischen der Schneidkante 13 des Messers 11 und einer am Umfang des Punktur- und Schneidmesserzylinders 19 angeordneten Schneidleiste 43 gezeigt.
Die Funktionsweise der erfindungsgemäßen Vorrichtung ist wie nachfolgend beschrieben.

Den Heftköpfen 32; 33 werden, wie in Fig. 1 symbolisch gezeigt, Draht von nichtdargestellten Drahtrollen über Transportrollenpaare 47; 48 zugeführt (siehe dazu auch DE-PS 11 89 562). Die Heftköpfe 32 bis 35 weisen jeweils einen festangeordneten Stempel 49 bis 52 auf. Neben den Stempeln 49 bis 52 sind beidseitig Führungen 54 bis 61 angeordnet, die mit Heftkolben 63 bis 66 verbunden sind. Die Führungen 54 bis 61 sind jeweils mit den Stempeln 49 bis 52 in radialer Richtung bewegbar. Nachdem der Draht 44; 46 mittels der Transportrollenpaare 47; 48 über die Führungen 54 bis 57 gefördert worden ist (Drahteinlauf- und Drahtschneidedüsen in einem Steckbolzen angeordnet, sind nicht dargestellt) kommen Biegerollen zum Einsatz, in Fig. 2 einmal dargestellt und mit 68 bezeichnet, die den zugeführten Draht 44; 46 zu Heftklammern 36; 37 formen. Dabei drückt die Biegerolle 68 den auf den Führungen 54 bis 57 liegenden Draht 44; 46 zwischen den Führungen 54 bis 57 bis zu den Stempeln 49; 50 herunter, so daß Klammern 36; 37 geformt werden. Die Führunyen 54 bis 61 weisen dazu noch in radialer Richtung verlaufende Längsnuten auf. Beim Weiterdrehen der erfindungsgemäßen Vorrichtung in Pfeilrichtung F kommen die Klammern 36; 37 mit ihren nach oben weisenden offenen Schenkeln in Eingriff mit in Drehrichtung F verlaufenden gestellfesten Führungszungen; in Fig. 2 einmal dargestellt und mit 69 bezeichnet, welche zwischen den Schenkeln der Klammern 36; 37 verlaufen und die Klammern 36; 37 vor der Wirkung der Zentrifugalkräfte bewahren. Nach Berührung der Schenkelenden der Klammern 36; 37 mit dem zu heftenden Produkt und geringfügigem Einstechen in dasselbe, besitzen die Klammern 36; 37 bereits einen Halt in dem Produkt. Zu diesem Zeitpunkt werden die auf den Heftkolben 63; 64 angeordneten Führungen 54 bis 57 durch eine Bewegung einer Steuerspindel 70; 77 in radialer Richtung D zurückgezogen, damit keine Berührung dieser klammerbildenden Organe mit dem Produkt erfolgt.
Diese radiale Bewegung wird über Führungsrollen 72; 73 bewirkt, die in einer gestellfesten Steuerkurve 75 laufen. Die Hebelarme 76; 77 der Führungsrollen 72; 73 werden durch nichtdargestellte Rückstellfedern an die Steuerkurve 75 angedrückt. Nach erfolgtem Weiterdrehen der Vorrichtung in Drehrichtung F und Durchstechen der Klammern 36; 37 durch das Produkt wird durch ein entsprechendes Widerlager 78 auf dem Punktur- und Falzmesserzylinder 19 die Klammerschließung vollzogen infolge Umwalzens der Schenkel der Klammern 36; 37 zueinander. Die sich weiter in Drehrichtung F auf die Drahtzuführungseinrichtungen 38 zu bewegende Schneidkante 14 des Messers 12 taucht infolge des Abstandes b beider Rotationsachsen 17; 41 zueinander unter den Drahtzuführungseinrichtungen 38 ab, so daß keine Berührung der Messerschneide 14 sowie der in Drehrichtung F nachfolgenden Messerschneide 13 mit den Drahtzuführungseinrichtungen 38 erfolgt. Die zwei anderen am Umfang der Vorrichtung angebrachten Heftköpfe 34; 35 können wahlweise bei Sammelbetrieb abgestellt werden. Es ist auch möglich, bei einer Verdrehung der Heftvorrichtung zur Schneidvorrichtung je nach Drehrichtung einen Überfalz oder Unterfalz herzustellen. Voraussetzung dafür ist auch eine entsprechende Nachjustierung der Falzmesserabstände auf dem Punktur- und Falzmesserzylinder 19. Weiterhin ist es möglich, abweichend vom gezeigten Ausführungsbeispiel, jeweils drei Einrichtungen zum Schneiden und Heften in der erfindungsgemäßen Vorrichtung anzuordnen.

Der Abstand der beiden Rotationsachsen 17; 41 bzw. die Exzentrizität b liegt zweckmäßigerweise zwischen 10 und 50 mm. Die Schnittdarstellung II - II in Fig. 2 ist gegenüber der Darstellung um ca. 20^{o} im Uhrzeigersinn verdreht.

Zur Lage beider Rotationsachsen 17; 41 zueinander wird präzisiert, daß die Vorrichtung zum Schneiden 8; 9; 11 bis 14, bezogen auf ein rechtwinkliges Koordinatensystem mit dem Ursprung auf der Rotationsachse 41 der Vorrichtung zum Heften 29 bis 35 im III. Quadranten des Koordinatensystems liegt, wenn der Papiereinlauf E im II. Quadranten erfolgt bei einer Drehrichtung der Vorrichtung zum Schneiden und Heften 8, 9, 11 bis 14 und 29 bis 35 entgegen dem Uhrzeigersinn. Ebenso kann aber auch die Rotationsachse 17 der Vorrichtung zum Schneiden 8, 9, 11 bis 14, bezogen auf das Koordinatensystem mit dem Ursprung auf der Rotationsachse 41 der Einrichtung zum Heften 29 bis 35 im IV. Quadranten liegen, wenn der Papiereinlauf E im I. Quadranten erfolgt bei einer Drehrichtung der Vorrichtung zum Schneiden und Heften 8, 9, 11 bis 14 und 29 bis 35 im Uhrzeigersinn.

Weiterhin liegt eine Schnittstelle S des Hüllkreises 42 der höchsten Erhebung des Heftkopfes 32 bis 35 mit dem Hüllkreis 16 der Schneidkante 13; 14 eines Messers 11; 12 in Papierbahnlaufrichtung E gesehen, außerhalb des Punktur- und Falzmesserzylinders 19 und vor der Schnittstelle einer Heft- und Schneidelinie. Die Heft- und Schneidelinie ergibt sich aus der Wirkverbindung der Heft- oder Schneidevorrichtung mit dem Zylinder 19 und die Heft- und Schneidelinie erstreckt sich in axialer Richtung.

Der Hüllkreis 42 des Heftkopfes 32 bis 35 verläuft streckenweise innerhalb des Hüllkreises 16 der Schneidkante 13, 14 des Messers 11; 12.

### Teileliste

- 1: Seitengestell
- 2: Seitengestell
- 3: Lager
- 4: Lager
- 5: -
- 6: Welle
- 7: Grundkörper
- 8: Messerbalken
- 9: Messerbalken
- 10: -
- 11: Messer
- 12: Messer
- 13: Schneidkante (11)
- 14: Schneidkante (12)
- 15: -
- 16: Hüllkreis (13; 14)
- 17: Rotationsachse (6)
- 18: Zahnrad (6)
- 19: Punktur- und Falzmesserzylinder
- 20: -
- 21: Schraube
- 22: Lagerhalter
- 23: Lagerhalter
- 24: Lager
- 25: -
- 26: Lager
- 27: Tragkörper, hohlzylinderförmig
- 28: Tragkörper, hohlzylinderförmig
- 29: Tragprofil
- 30: Tragprofil
- 31: -
- 32: Heftkopf (29)
- 33: Heftkopf (29)
- 34: Heftkopf (30)
- 35: Heftkopf (30)
- 36: Drahtklammer
- 37: Drahtklammer
- 38: Drahtzuführungseinrichtung
- 39: Zahnrad
- 40: -
- 41: Rotationsachse
- 42: Hüllkreis (32 bis 35)
- 43: Schneidleiste
- 44: Draht
- 45: -
- 46: Draht
- 47: Transportrollenpaar
- 48: Transportrollenpaar
- 49: Stempel
- 50: Stempel
- 51: Stempel
- 52: Stempel
- 53: -
- 54: Führung
- 55: Führung
- 56: Führung
- 57: Führung
- 58: Führung
- 59: Führung
- 60: Führung
- 61: Führung
- 62: -
- 63: Heftkolben
- 64: Heftkolben
- 65: Heftkolben
- 66: Heftkolben
- 67: -
- 68: Biegerolle
- 69: Führungszunge
- 70: Steuerspindel
- 71: Steuerspindel
- 72: Führungsrolle
- 73: Führungsrolle
- 74: -
- 75: Steuerkurve
- 76: Hebelarm (72)
- 77: Hebelarm (73)
- 78: Widerlager
- a: Durchmesser (16)
- b: Abstand (17 - 41)
- c: Durchmesser (42)
- d: Bahnbreite
- D: Pfeilrichtung
- E: Pfeilrichtung / Laufrichtung Produkt
- F: Drehrichtung Zylinder
- S: Schnittstelle (16; 42)

## Patentansprüche

1. Rotierende Vorrichtung zum Schneiden und Heften von mehrlagigen Druckprodukten in Falzapparaten unter Verwendung von Schneidmessern und Drahthefteinrichtungen, dadurch gekennzeichnet, daß die Einrichtung zum Schneiden (8; 9; 11 bis 14) und die zum Heften (29 bis 35) getrennt voneinander in Seitengestellen (1; 2) gelagerten Trägern (6; 7; 17 und 22; 23; 27; 28) befestigt sind, und getrennt und synchron antreibbar gelagert angeordnet sind, daß die Rotationsachse (17) der Vorrichtung zum Schneiden (8; 9; 11 bis 14) und die Rotationsachse (41) der Einrichtung zum Heften (29 bis 35) in einem Abstand (b) voneinander und achsparallel zueinander angeordnet sind, daß die Rotationsachse (17) der Vorrichtung zum Schneiden (8; 9; 11 bis 14), bezogen auf ein rechtwinkliges Koordinatensystem mit dem Ursprung auf der Rotationsachse (41) der Vorrichtung zum Heften (29 bis 35) im III. Quadranten des Koordinatensystems liegt, bei einer Drehrichtung der Vorrichtung zum Schneiden und Heften (8, 9, 11 bis 14 und 29 bis 35) entgegen dem Uhrzeigersinn oder daß die Rotationsachse (17) der Vorrichtung zum Schneiden (8, 9, 11 bis 14), bezogen auf das rechtwinklige Koordinatensystem mit dem Ursprung auf der Rotationsachse (41) der Einrichtung zum Heften (29 bis 35) im IV. Quadranten liegt bei einer Drehrichtung der Vorrichtung zum Schneiden und Heften (8, 9, 11 bis 14 und 29 bis 35) im Uhrzeigersinn.

2. Vorrichtung nach Patentanspruch 1, dadurch gekennzeichnet, daß der Abstand (b) so gewählt ist, daß die Schneidkanten (13; 14) der Messer (11; 12) keine Berührung haben mit der Einrichtung zur Drahtzuführung (38) für die Bildung der Heftklammern (36; 37).

3. Vorrichtung nach Patentansprüchen 1 und 2, dadurch gekennzeichnet, daß die Schneideinrichtung (8; 9; 11 bis 14) aus auf einer Welle (6) rotationssymmetrisch angeordneten quaderförmigen Grundkörper (7) besteht, der an seinen Außenflächen jeweils in koaxialer Richtung verlaufende Messerbalken (8; 9) aufnimmt, die Messer (11; 12) tragen.

4. Vorrichtung nach Patentansprüchen 1 bis 3, dadurch gekennzeichnet, daß die Hefteinrichtung (29 bis 35) aus gestellfesten, rohrförmigen Lagerhaltern (22; 23) besteht, in welchen jeweils hohlzylinderförmige Tragkörper (27; 28) gelagert sind, daß die Tragkörper (27; 28) durch Tragprofile (29; 30) verbunden sind, welche bekannte Heftköpfe (32 bis 35) aufnehmen, die an ihrer Peripherie wiederum mit gestellfesten Drahtzuführeinrichtungen (32; 33) zusammenwirken.

5. Vorrichtung nach Patentansprüchen 1 bis 4, dadurch gekennzeichnet, daß der Abstand (b) zwischen 10 und 50 mm liegt.

6. Rotierende Vorrichtung zum Schneiden und Heften von mehrlagigen Druckprodukten in Falzapparaten unter Verwendung von Schneidmessern und Drahthefteinrichtungen, dadurch gekennzeichnet, daß eine Schnittstelle (S) eines Hüllkreises (42) der höchsten Erhebung des Heftkopfes (32 bis 35) und ein Hüllkreis (16) einer Schneidkante (13; 14) eines Messers (11; 12) außerhalb der Peripherie des Punktur- und Falzmesserzylinders (19) und in Papierbahnlaufrichtung (E) gesehen, vor der Schnittstelle der Heft- oder Schneidelinie liegt, daß der Hüllkreis (42) des Heftkopfes (32 bis 35) streckenweise innerhalb des Hüllkreises (16) der Schneidkante (13; 14) des Messers (11; 12) liegt.

## Claims

1. Rotating device for cutting and stapling multi-layered printed products in folding machines using cutting knives and wire-stapling devices, characterised in that the device for cutting (8; 9; 11 to 14) and that for stapling (29 to 35) are fastened separately from each other [lacuna] carriers (6; 7; 17 and 22; 23; 24; 27; 28) mounted in side frames (1; 2), and are arranged in a separately and synchronously drivably mounted manner, in that the axis of rotation (17) of the device for cutting (8; 9; 11 to 14) and the axis of rotation (41) of the device for stapling (29 to 35) are arranged at a distance (b) from each other and axially parallel to each other, in that the axis of rotation (17) of the device for cutting (8; 9; 11 to 14), based on a rectangular coordinate system with the origin on the axis of rotation (41) of the device for stapling (29 to 35), lies in the IIIrd quadrant of the coordinate system, when the direction of rotation of the device for cutting and stapling (8, 9, 11 to 14 and 29 to 35) is anti-clockwise, or in that the axis of rotation (17) of the device for cutting (8, 9, 11 to 14), based on the rectangular coordinate system with the origin on the axis of rotation (41) of the device for stapling (29 to 35), lies in the IVth quadrant, when the direction of rotation of the device for cutting and stapling (8, 9, 11 to 14 and 29 to 35) is clockwise.

2. Device according to Claim 1, characterised in that the distance (b) is chosen so that the cutting edges (13; 14) of the knives (11; 12) do not touch the device (38) for supplying wire for the formation of the staples (36; 37).

3. Device according to Claims 1 and 2, characterised in that the cutting device (8; 9; 11 to 14) comprises cuboid-shaped base body (7) which is arranged rotationally symmetrically on a shaft (6) and on its outer faces receives knife bars (8; 9) which each run in the coaxial direction and carry knives (11; 12).

4. Device according to Claims 1 to 3, characterised in that the stapling device (29 to 35) comprises tubular bearing holders (22; 23) which are fixed to the frame and in each of which hollow-cylindrical carrying bodies (27; 28) are mounted, in that the carrying bodies (27; 28) are connected by carrying profiles (29; 30) which receive known stapling heads (32 to 35) which, in turn, cooperate at their periphery with wire-supplying devices (32; 33) fixed to the frame.

5. Device according to Claims 1 to 4, characterised in that the distance (b) is between 10 and 50 mm.

6. Rotating device for cutting and stapling multi-layered printed products in folding machines using cutting knives and wire-stapling devices, characterised in that a point of intersection (S) of an enveloping circle (42) of the highest elevation of the stapling head (32 to 35) and an enveloping circle (16) of a cutting edge (13; 14) of a knife (11; 12) lies outside the periphery of the point and folding-blade cylinder (19) and, seen in the paper web-running direction (E), before the point of intersection of the stapling or cutting line, in that the enveloping circle (42) of the stapling head (32 to 35) lies, in places, inside the enveloping circle (16) of the cutting edge (13; 14) of the knife (11; 12).

## Revendications

1. Dispositif rotatif pour couper et agrafer des produits imprimés à plusieurs couches dans des appareils de pliage à l'aide de lames de coupe et de dispositifs d'agrafage métallique, caractérisé en ce que le dispositif pour couper (8 ; 9 ; 11 à 14) et le dispositif pour agrafer (29 à 35) sont fixés séparément les uns des autres dans des supports (6 ; 7 ; 17 et 22 ; 23 ; 27 ; 28) logés dans des bâtis latéraux (1 ; 2) et sont disposés de manière à pouvoir être entraînés séparément et de manière synchrone, en ce que l'axe de rotation (17) du dispositif pour couper (8 ; 9 ; 11 à 14) et l'axe de rotation (41) du dispositif pour agrafer (29 à 35) sont disposés à une distance (b) l'un de l'autre et parallèlement l'un à l'autre, en ce que, en référence à un système de coordonnées rectangulaire ayant son origine sur l'axe de rotation (41) du dispositif pour agrafer (29 à 35), l'axe de rotation (17) du dispositif pour couper (8 ; 9 ; 11 à 14) se trouve dans le 3^{e} quadrant du système de coordonnées si le dispositif pour couper ou pour agrafer (8, 9, 11 à 14 et 29 à 35) tourne dans le sens antihoraire, ou en ce que, en référence audit système de coordonnées rectangulaire ayant son origine sur l'axe de rotation (41) du dispositif pour agrafer (29 à 35), l'axe de rotation (17) du dispositif pour couper (8, 9, 11 à 14) se trouve dans le 4^{e} quadrant si le dispositif pour couper et pour agrafer (8, 9, 11 à 14 et 29 à 35) tourne dans le sens horaire.

2. Dispositif selon la revendication 1, caractérisé en ce que la distance (b) est choisie, de façon que les arêtes de coupe (13 ; 14) des lames (11 ; 12) ne soient pas en contact avec le dispositif d'alimentation en fil métallique (38) pour former les agrafes (36 ; 37).

3. Dispositif selon les revendications 1 et 2, caractérisé en ce que le dispositif de coupe (8 ; 9 ; 11 à 14) est constitué d'un corps de base parallélépipédique (7) qui est disposé sur un arbre (6) avec une symétrie de révolution et dans chacune des faces extérieures duquel est logée une barre porte-lames (8 ; 9) qui porte des lames (11 ; 12).

4. Dispositif selon les revendications 1 à 3, caractérisé en ce que le dispositif d'agrafage (29 à 35) est constitué de supports tubulaires formant paliers (22 ; 23) qui sont solidaires du bâti et dans chacun desquels est logé un corps porteur (27 ; 28) en forme de cylindre creux, en ce que les corps porteurs (27 ; 28) sont reliés par des profils porteurs (29 ; 30) qui supportent des têtes piqueuses connues (32 à 35) qui, pour leur part, coopèrent à leur périphérie avec des dispositifs d'alimentation en fil métallique (32 ; 33) solidaires du bâti.

5. Dispositif selon les revendications 1 à 4, caractérisé en ce que la distance (b) est comprise entre 10 et 50 mm.

6. Dispositif rotatif pour couper et agrafer des produits imprimés à plusieurs couches dans des appareils de pliage à l'aide de lames de coupe et de dispositifs d'agrafage métallique, caractérisé en ce que le point d'intersection (S) entre le cercle enveloppant (42) décrit par le relief le plus élevé de la tête piqueuse (32 à 35) et le cercle enveloppant (16) décrit par l'arête de coupe (13 ; 14) d'une lame (11 ; 12) se trouve à l'extérieur du cylindre à pointes et à lames de pliage (19) et, vu dans la direction de défilement (E) de la bande de papier, devant le point d'intersection avec la ligne d'agrafage et de pliage, et en ce qu'une portion du cercle enveloppant (42) décrit par la tête piqueuse (32 à 35) se trouve a l'intérieur du cercle enveloppant (16) décrit par l'arête de coupe (13, 14) de la lame (11 ; 12).
